# EUROPÄISCHE PATENTSCHRIFT

(11) **EP 2 588 744 B1**
(45) Veröffentlichungstag und Bekanntmachung des Hinweises auf die Patenterteilung: **01.04.2020**
(21) Anmeldenummer: 11727991.9
(22) Anmeldetag: 29.06.2011
(51) Int. Cl.: F02N 15/06, F16L 55/11, F02N 15/00, F02N 11/00

(54) **STARTVORRICHTUNG**
STARTING DEVICE
DISPOSITIF DÉMARREUR

(30) Priorität: 30.06.2010 DE 102010030716
(43) Veröffentlichungstag der Anmeldung: 08.05.2013
(73) Patentinhaber: SEG Automotive Germany GmbH, 70499 Stuttgart (DE)
(72) Erfinder: KASKE, Stephan, 71735 Eberdingen (DE); MOELLER, Martin, 31135 Hildesheim (DE); BAUER, Bernhard, 71566 Althuette (DE); GERSCHWITZ, Walter, 71297 Moensheim (DE)
(74) Vertreter: Steinbauer, Florian
(86) Internationale Anmeldenummer: PCT/EP2011/060866
(87) Internationale Veröffentlichungsnummer: WO 2012/001022

(56) Entgegenhaltungen:
- EP-A1- 0 628 718
- DE-A1- 4 127 742
- DE-A1- 19 700 889
- DE-A1-102008 000 883
- DE-A1-102008 040 106
- DE-U1- 9 307 931
- JP-A- 9 209 884

## Beschreibung

### Stand der Technik

Aus der deutschen Offenlegungsschrift DE 41 277 42 A1 ist eine Startvorrichtung mit einem frei auszustoßenden Ritzel bekannt. Das Ritzel ist einstückig mit einer Hohlwelle ausgeführt. Die Hohlwelle hat ein offenes Ende. Um einen Eintrag von Schmutz in die Mechanik zwischen Hohlwelle und Antriebswelle zu vermeiden, ist das an sich offene Ende der Hohlwelle durch einen Deckel verschlossen.

Aus dem Dokument JP09-209884 ist eine Startvorrichtung bekannt, deren Antriebswelle ein verschlossenes Ende aufweist. Gleiches gilt für das Dokument EP 0 628 718 A1. Der dortige Verschluss weist zudem einen kleinen Kragen auf.
Aus dem Dokument DE102008000883 A1 ist ein Sicherungsring auf der Hohlwelle bekannt, der gegen unzulässiges Aufweiten gesichert ist.

### Offenbarung der Erfindung

Durch die gemäß Anspruch 1 ausgeführte Erfindung wird erreicht, dass durch den Verschluss einerseits eine Hohlwelle verschlossen ist und andererseits durch einen am Verschluss einstückig angeformten Kragen die Hohlwelle übergriffen wird, wodurch ein an einem Außenumfang der Antriebswelle angeordneter Sicherungsring gegen Aufweiten gesichert wird. Es lassen sich mit dem Verschluss zwei Aufgaben gleichzeitig und kostengünstig lösen.

Eine besonders einfache Befestigung des Verschlusses wird durch eine Befestigung mittels Formschluss oder Kraftschluss erreicht. Als geeignete Geometrien für einen Formschluss haben sich eine oder mehrere Nuten erwiesen, die beispielsweise als steigungsfreie, einfach umlaufende Nut oder rechts- bzw. linksdrehende Gewinde oder steigungsfreie Mehrfachrillung erwiesen. Je nach Drehrichtung des Startermotors bzw. der Brennkraftmaschine dient ein rechts- bzw. linksdrehendes Gewinde der Selbstsicherung des Verschlusses. Eine einfach umlaufende Nut hat sich besonders bei metallischen Deckeln als Verschluss als haltbar erwiesen. In diesem Fall wird beispielsweise ein metallischer Napf in die Öffnung gesetzt und die zylindrische Seitenwand in einer auf die Nut abgestimmten Tiefe umlaufend ausgebeult und dadurch eingewalzt. Alternativ kann auch ein Deckel mittels einer Schnappverbindung in eine umlaufende Nut eingeschnappt werden. Eine steigungsfreie Mehrfachrillung ist besonders in Kombination mit einem Kunststoffdeckel geünstig, da sich dann das Material des Deckels in die Rillen eingräbt und ein guter Halt ermöglicht wird.

### Kurze Beschreibungen der Zeichnungen

Die Erfindung wird im Folgenden beispielhaft anhand der Figuren näher erläutert:
Es zeigen:
Figur 1 beziehungsweise Figur 2 zeigt ein vom Erfindungsgegenstand abweichendes Beispiel eines Verschlusses.
Figur 3 zeigt ein Ausführungsbeispiel eines Verschlusses.
Figur 4 in symbolischer Darstellung eine Startvorrichtung mit frei ausstoßendem Ritzel.
Gleiche Bezugszahlen bezeichnen gleiche Teile.

Ausführungsbeispiel der Erfindung In Figur 1, die nicht Teil der Erfindung ist, ist ausschnittweise ein freies Ende 10 einer Hohlwelle 13 einer frei ausstoßenden Startvorrichtung 16, siehe Figur 4, dargestellt. Die Hohlwelle 13 - manchmal auch als Abtriebswelle bezeichnet - sitzt verschiebbar auf einer Antriebswelle 19 und weist eine Öffnung 20 auf. Die Antriebswelle 19 weist zu ihrem Ende 22 hin einen Absatz 25 auf. Auf dem daran anschließenden durchmesserkleineren Zapfen 28 ist ein Anschlagring 31 befestigt, der mittels eines Sicherungsrings 34 und einer Nut 37 im Zapfen 28 gesichert ist. Auf dem Außenumfang 40 des Anschlagrings 31 gleitet die Hohlwelle 13 mit einem Abschnitt ihres Innenumfangs 43. Vom Ende 47 der Hohlwelle 13 her erstreckt sich eine umlaufende, eine Steigung aufweisende Nut 50 (Gewinde), in die ein Deckel als Verschluss 53 eingesetzt bzw. eingeschraubt ist.

Der Deckel bzw. Verschluss 53 hat einen rohrartigen Bereich 56, der durch einen Plattenabschnitt 59 zumindest weitgehend verschlossen ist. Am Außenumfang des rohrartigen Bereichs 56 befindet sich ein mit der eine Steigung aufweisenden Nut 50 (Gewinde) korrespondierendes Gewinde 63. Der Plattenabschnitt 59 ragt an seinen Außenbereich über den rohrartigen Bereich 56 hinaus und bildet so einen Anschlag 66 am Ende 47. Die Nut 50 und das Gewinde 63 bilden einen Formschluss 69.

Die Startvorrichtung 16 hat somit eine Antriebswelle 19 und eine auf der Antriebswelle 19 zumindest verschiebbare Hohlwelle 13, die eine stirnseitige Öffnung 20 aufweist, mit einem Verschluss 53, der die stirnseitige Öffnung 20 verschließt, wobei der Verschluss 53 in der Hohlwelle 13 befestigt ist.

Der Verschluss 53 ist mittels eines Formschlusses 69 in der Hohlwelle 13 befestigt ist. Die Hohlwelle 13 weist somit eine Innenkontur 72 mit mindestens einer Nut 50 aufweist, wobei der Verschluss 53 zum Halten in die mindestens eine Nut 50 eingreift.

In Figur 2, die nicht Teil der Erfindung ist, ist in das freie Ende 10 der Hohlwelle 13 eine steigungslose Nut 75 eingearbeitet. Der Verschluss 53 ist hier als metallischer Napf ausgebildet. Zur Befestigung wird dieser in das freie Ende 10 der Hohlwelle 13 gesetzt und eine zylindrische Seitenwand 78 in einer auf die Nut 75 abgestimmten Tiefe umlaufend ausgebeult und dadurch eingewalzt. Die zylindrische Seitenwand 78 als rohrstutzenartiger Bereich 81 des Verschlusses 53 weist dadurch einen Wulst 84 auf, mit dem der Verschluss 53 in die Nut 75 eingreift.

In Figur 3 weist der Verschluss 53 ausgehend von dem Beispiel nach Figur 1 einen einstückig angeformten Kragen 87 auf, der von dem Plattenabschnitt 59 ausgeht und nach einer umlaufenden Biegung 90 in einen beispielsweise zylindrischen Abschnitt 93 aufweist. Der Kragen 87 übergreift das Ende 10 der Hohlwelle 13 und sichert gleichfalls einen an einem Außenumfang 96 der Antriebswelle 19 angeordneten Sicherungsring 97 gegen Aufweiten. Der Sicherungsring 97 dient hier unmittelbar als Anschlag für ein Ritzel 95, das hier axial verschieblich auf der Hohlwelle 13 gelagert ist. In den anderen Beispielen dient ein Ring zwischen dem Ritzel 95 und dem Sicherungsring 97 als Anschlag. Dort sichert der Ring den Sicherungsring 97 gegen Aufweiten.

Es kann bei dem Beispiel nach Figur 1 und bei dem Ausführungsbeispiel nach Figur 3 auch vorgesehen sein, dass die Verschlüsse 53 rein kraftschlüssig in die Öffnung 20 eingesetzt sind.

Figur 4 zeigt in symbolischer Darstellung eine Startvorrichtung 16 mit frei ausstoßendem Ritzel 95.

## Patentansprüche

1. Frei ausstoßende Startvorrichtung (16) mit eine Antriebswelle (19) und einer auf der Antriebswelle (19) zumindest verschiebbaren Hohlwelle (13), die eine stirnseitige Öffnung (20) aufweist, wobei ein Ritzel (95) axial verschieblich auf der Hohlwelle (13) gelagert ist,**dadurch gekennzeichnet, dass** ein Verschluss (53) die stirnseitige Öffnung (20) verschließt, wobei der Verschluss (53) in der Hohlwelle (13) befestigt ist und von dem einstückig ein Kragen (87) ausgeht, wobei der Verschluss (53) ein Ende (10) der Hohlwelle (13) übergreift und gleichfalls einen an einem Außenumfang (96) der Hohlwelle (13) angeordneten Sicherungsring (97) gegen Aufweiten sichert.

2. Startvorrichtung (16) nach Anspruch 1, **dadurch gekennzeichnet, dass** der Verschluss (53) mittels eines Formschlusses (69) oder Kraftschlusses in der Hohlwelle (13) befestigt ist.

3. Startvorrichtung (16) nach Anspruch 2, **dadurch gekennzeichnet, dass** im Falle einer Befestigung mittels Formschluss (69) die Hohlwelle (13) eine Innenkontur (72) mit mindestens einer Nut (50) aufweist, wobei der Verschluss (53) zum Halten in die mindestens eine Nut (50) eingreift.

4. Startvorrichtung (16) nach Anspruch 3, **dadurch gekennzeichnet, dass** die Nut (50) eine Steigung oder keine Steigung aufweist.

## Claims

1. A freely ejecting starting device (16) having a drive shaft (19) and a hollow shaft (13) which is at least displaceable on the drive shaft (19) and has a front opening (20), a pinion (95) being mounted axially displaceably on the hollow shaft (13), **characterized in that** a closure (53) closes the front opening (20), the closure (53) being fastened in the hollow shaft (13) and from which a collar (87) extends in one piece, the closure (53) engaging over one end (10) of the hollow shaft (13) and likewise securing a circlip (97) arranged on an outer circumference (96) of the hollow shaft (13) against expansion.

2. The starting device (16) according to claim 1, **characterized in that** the closure (53) is fastened in the hollow shaft (13) by means of a positive connection (69) or frictional connection.

3. The starting device (16) according to claim 2, **characterized in that**, in the case of a fastening by means of positive locking (69), the hollow shaft (13) has an inner contour (72) with at least one groove (50), the closure (53) engaging in the at least one groove (50) for holding.

4. The starting device (16) according to claim 3, **characterized in that** the groove (50) has a gradient or no gradient.

## Revendications

1. Dispositif de démarrage (16) à échappement libre comportant un arbre d'entraînement (19) et un arbre creux (13) pouvant au moins être déplacé sur l'arbre d'entraînement (19), lequel arbre creux comporte un orifice frontal (20), dans lequel un pignon (95) est monté sur l'arbre creux (13) de manière axialement mobile, **caractérisé en ce qu'**un couvercle (53) obture l'orifice frontal (20), dans lequel le couvercle (53) est fixé dans l'arbre creux (13) et à partir duquel débute une collerette (87) monobloc, dans lequel le couvercle (53) recouvre une extrémité (10) de l'arbre creux (13) et empêche également l'élargissement d'un anneau de retenue (97) agencé sur une circonférence extérieure (96) de l'arbre creux (13).

2. Dispositif de démarrage (16) selon la revendication 1, **caractérisé en ce que** le couvercle (53) est fixé dans l'arbre creux (13) par un assemblage par complémentarité de formes (69) ou par un assemblage à force.

3. Dispositif de démarrage (16) selon la revendication 2, **caractérisé en ce que** dans le cas d'une fixation au moyen d'un assemblage par complémentarité de formes (69), l'arbre creux (13) a un contour intérieur (72) comportant au moins une rainure (50), dans lequel le couvercle (53) vient en prise dans la au moins une rainure.

4. Dispositif de démarrage (16) selon la revendication 3, **caractérisé en ce que** la rainure (50) a un pas de filetage ou n'a aucun pas de filetage.
